# EUROPÄISCHE PATENTSCHRIFT

(11) **EP 1 890 562 B1**
(45) Veröffentlichungstag und Bekanntmachung des Hinweises auf die Patenterteilung: **11.05.2011**
(21) Anmeldenummer: 06723431.0
(22) Anmeldetag: 15.03.2006
(51) Int. Cl.: A24C 5/18

(54) **STRANGBILDUNGSEINRICHTUNG MIT LUFTSTRÖMUNGSBARRIERE**
CORDON FORMING DEVICE COMPRISING AN AIR FLOW BARRIER
DISPOSITIF DE FORMATION DE BOUDINS DOTE D'UNE BARRIERE A FLUX D'AIR

(30) Priorität: 25.04.2005 DE 102005019390
(43) Veröffentlichungstag der Anmeldung: 27.02.2008
(73) Patentinhaber: Hauni Maschinenbau Aktiengesellschaft, 21033 Hamburg (DE)
(72) Erfinder: SCHUMACHER, Peter, 25336 Elmshorn (DE); THIELE, Henning, 21484 Lauenburg (DE); PEHMÖLLER, Jürgen, 21031 Hamburg (DE)
(74) Vertreter: Grebner, Christian Georg Rudolf
(86) Internationale Anmeldenummer: PCT/EP2006/002354
(87) Internationale Veröffentlichungsnummer: WO 2006/114163

(56) Entgegenhaltungen:
- WO-A-2005/011412
- DE-A1- 3 937 538
- DE-A1- 4 136 470
- DE-A1- 4 442 538
- US-A- 4 564 027
- US-A- 4 889 138
- US-A- 5 645 086

## Beschreibung

Die Erfindung betrifft eine Strangbildungseinrichtung einer Strangmaschine der Tabak verarbeitenden Industrie mit einem Wälzraum, wobei die Strangbildungseinrichung nach dem Fließbett-Verfahren betrieben wird und die Strangbildungseinrichtung eine Leitfläche aufweist, der Tabakfasern zuführbar sind, so dass sich beim Rutschen von Tabakfasern aufgrund der sich vergrößernden Steigung der Leitfläche die Geschwindigkeit des Tabaks verringert, so dass sich der Tabak verdichtet und ein Vlies ausbildet, und wobei die Strangbildungseinrichtung eine Beschleunigerdüse aufweist, so dass Tabakfasern aus dem Vlies herauslösbar sind, wobei im Anschluss an die Beschleunigerdüse eine Umlenkzone für die Tabakfasern vorgesehen ist und wobei überschüssige Blasluft im Wälzraum durch ein Sieb in einen Entspannungsraum entweicht, sowie eine Strangmaschine der Tabak verarbeitenden Industrie, insbesondere Doppelstrangmaschine. Des Weiteren betrifft die Erfindung eine Verwendung einer Luftströmungsbarriere.

Strangbildungseinrichtungen zum Bilden von Tabaksträngen sind Bestandteile von Verteilungsvorrichtungen von Tabakstrangmaschinen. Die Verteilvorrichtungen werden zur Tabakstrangbildung gemäß dem so genannten Fließbett-Verfahren betrieben.

Aus US-PS 4,564,027 ist eine Vorrichtung zum Aufbau eines kontinuierlichen Tabakstromes bekannt, bei dem ein Tabakschauer auf einer schrägen Wand aufgefangen wird, und wobei mittels zunächst einer Walze und anschließend einem Luftstrom dafür Sorge getragen wird, dass die Tabakfasern des Tabakschauers in Richtung eines Strangförderers weiter beschleunigt werden.

Aus DE 33 01 031 C2, die US 4,463,768 entspricht, ist eine Vorrichtung zum Bilden eines Tabakstranges bekannt, bei der auch ein Tabakschauer zunächst gesichtet und dann mittels Luftströmungen in Form von Beschleunigungsluft und Saugluft auf dem Weg zu einem Strangförderband weiter beschleunigt wird.

Ein Verfahren und eine Einrichtung zum Vereinzeln von Tabakfasern sind aus DE 43 36 453 A1 bekannt. In diesem Dokument wird die Vereinzelung innerhalb eines Fallschachtes des Verteilers, in dem der Tabak in eine Hauptflugbahn abwärts beschleunigt überführt wird, erreicht. In dem von gegenüberliegenden Kanalwänden begrenzten Fallschacht sind wechselweise versetzte Luftschlitze vorgesehen, durch welche Blasluft im wesentlichen quer zur Flugbahn gegen den abwärts fliegenden Tabak gerichtet wird, wodurch dieser wechselweise seitlich aus seiner Flugbahn abgelenkt wird. Mit der seitlichen Ablenkung ist eine Lösung und Vereinzelung der Tabakfasern verbunden. Im folgenden werden dann die im großen Umfang vereinzelt vorliegenden Tabakfasern mittels weiterer Luftströme gesichtet, so dass Tabakrippen aus dem weiteren Tabakstrom, der zu Tabaksträngen überführt wird, ausgesichtet werden.

DE-A-39 37 538 offenbart ferner eine Maschine zur gleichzeitigen Herstellung von zwei kontinuierlichen Zigarettensträngen. Hierbei wird Tabak zum Einlass einer Verteilereinheit geführt. Die Verteilereinheit ist zwischen dem Auslass eines Kanals und zwei nebeneinander angeordneten Saugförderern angeordnet. Um den Tabak zu den Saugförderern zu bewegen, sind alternierend angeordnete vertikale Steigeschächte vorgesehen, in denen das Tabakgut senkrecht nach oben transportiert wird. Die Steigeschächte sind durch entsprechende Querwände voneinander getrennt.

Ferner beschreibt US-A-4 889 138 ebenfalls eine Maschine zur gleichzeitigen Herstellung von zwei Zigarettensträngen. Hierbei wird ein Tabakstrom über eine Ladefläche entlang zu einer Umlenkzone gefördert, die im Bereich der Umlenkzone durch eine Trennwand aufgeteilt wird. Dadurch entstehen zwei Tabakfüllströme, die zu den parallel nebeneinander angeordneten Saugstrangförderern gefördert werden.

Des Weiteren offenbart DE-A-44 42 538 eine Doppelstrangzigarettenherstellungsvorrichtung, wobei über eine Schleuderwalze Tabak über die gesamte Breite zu zwei Kanälen gefördert wird. Die Kanäle sind in der Mitte durch jeweils zwei Seitenwände jeweils separat voneinander getrennt. Die Tabakgutströme in den beiden Kanälen werden zu zwei Saugstrangförderern separat gefördert.

Überdies offenbart WO-A-2005/011412 eine Vorrichtung zum Zuführen von Schnitttabak für eine Maschine zur Herstellung von Zigaretten. Hierbei wird Tabak in einen Wälzraum mit einer unteren Leitfläche für den Tabak gegeben. Vor dem Einbringen des Tabaks findet eine zweifache Sichtung statt. Zur Begrenzung der Leitfläche ist eine bewegliche Klappe vorgesehen, die im Betrieb nach unten geklappt ist.

In US-A-5 072 741 sind des Weiteren ein Verfahren und eine Vorrichtung zur gleichzeitigen Herstellung von zwei Endlos-Tabaksträngen beschrieben, wobei ein an einer Leitfläche entlang bewegter Tabakstrom auf mehrere, sich wechselweise kontinuierlich gegeneinander absetzende, gekrümmte Leitsegmente geführt wird, so dass der Tabakstrom in seiner Breite mehrfach unterteilt wird und die gebildeten Teilströme den beiden Endlos-Tabaksträngen zugeführt werden.

Darüber hinaus sind in GB-A-2 053 654 ein Verfahren und eine Vorrichtung zur Herstellung von zwei Endlos-Zigarettensträngen beschrieben. Hierbei verfügt die Vorrichtung über eine Verteilvorrichtung, die einen Teil einer Zuführvorrichtung bildet. Die Verteilvorrichtung weist einen im Wesentlichen waagrechten Kanal auf, der sich von einer unteren Öffnung in dem Einfüllkasten erstreckt und im Innern eine Krempel- oder Kratzeinheit enthält.

Ein weiteres Verfahren und eine Einrichtung zum Vereinzeln von Tabakfasern sind aus EP 1 174 046 A2 bekannt.

Es ist eine Aufgabe der vorliegenden Erfindung, die Qualität von zu bildenden Tabaksträngen auf effektive und einfache Weise zu verbessern, so dass eine homogenere Dichte eines Faserstrangs, insbesondere bei der Herstellung von Tabaksträngen an einer Doppelstrangmaschine, erreicht werden soll.

Die Aufgabe wird bei einer Strangbildungseinrichtung einer Strangmaschine der Tabak verarbeitenden Industrie mit einem Wälzraum, wobei die Strangbildungseinrichung nach dem Fließbett-Verfahren betrieben wird und die Strangbildungseinrichtung eine Leitfläche aufweist, der Tabakfasern zuführbar sind, so dass sich beim Rutschen von Tabakfasern aufgrund der sich vergrößernden Steigung der Leitfläche die Geschwindigkeit des Tabaks verringert, so dass sich der Tabak verdichtet und ein Vlies ausbildet, und wobei die Strangbildungseinrichtung eine Beschleunigerdüse aufweist, so dass Tabakfasern aus dem Vlies herauslösbar sind, wobei im Anschluss an die Beschleunigerdüse eine Umlenkzone für die Tabakfasern vorgesehen ist und wobei überschüssige Blasluft im Wälzraum durch ein Sieb in einen Entspannungsraum entweicht, dadurch gelöst, dass im Wälzraum eine Luftströmungsbarriere vorgesehen ist, so dass der Wälzraum in Längsrichtung derart segmentiert ist, dass Querluftströmungen im Wälzraum reduziert oder vermieden werden, wobei die Luftströmungsbarriere mittels wenigstens einer Trennwand ausgebildet ist und wobei die wenigstens eine Trennwand senkrecht in Bezug auf einen in den Wälzraum geförderten Tabakfaserstrom angeordnet ist.

Es hat sich in der Praxis gezeigt, dass bei bestimmten Tabaksorten und/oder Luftströmungsprofilen bzw. -verhältnissen an einer Doppelstrangmaschine die Qualität der beiden Stränge unterschiedlich sein kann. Aufgrund der zu bewegenden Tabakfasermenge und des großen Volumens eines Wälzraums in einer Strangbildungseinrichtung ist der ausgebreitete Tabakfaserstrom sensibel gegen auftretende Querströmungen von Luft. Bei heutigen Strangbildungseinrichtungen werden außerdem geringe Luftmengen zur Bildung von Tabaksträngen verwendet. Dadurch, dass erfindungsgemäß im Wälzraum einer Strangbildungseinrichtung eine Luftströmungsbarriere bzw. eine Strömungsbarriereneinrichtung vorgesehen ist, werden für die Produktion störende Querströmungen der Luft reduziert, verhindert bzw. unterdrückt. Die Anordnung einer werden für die Produktion störende Querströmungen der Luft reduziert, verhindert bzw, unterdrückt. Die Anordnung einer Luftströmungsbarriere im Wälzraum stellt zudem eine einfache Maßnahme dar, die dauerhaft zu Strängen gleich hoher Qualität an einer Doppelstrangmaschine führt. Bei der Strangbildungseinrichtung, die insbesondere gemäß dem Fließbett-Verfahren betrieben wird, werden Querluftströmungen durch die erfindungsgemäße Luftströmungsbarriere reduziert oder entsprechend weiterer erfindungsgemäßer Ausbildungen unterdrückt.

Gemäß einer vorteilhaften Weiterbildung der Erfindung ist vorgesehen, dass die Luftströmungsbarriere mittels wenigstens einer Trennwand ausgebildet ist. Durch eine oder mehrere Trennwände, die im Wälzraum angeordnet werden, wird der Wälzraum in mehrere Segmente unterteilt, so dass die qualitätsbeeinflussenden Querluftströmungen verhindert oder reduziert werden.

Dazu ist vorgesehen, dass mehrere Trennwände in Längsrichtung des Wälzraums nebeneinander angeordnet sind.

Insbesondere sind die wenigstens eine Trennwand oder mehreren Trennwände quer, insbesondere senkrecht, in Bezug auf einen in den Wälzraum geförderten Tabakfaserstrom angeordnet. Dadurch wird der Wälzraum vorzugsweise insgesamt in mehrere gleiche Abschnitte aufgeteilt.

Um eine einfache Wartung durchzuführen oder den Einbau in einen Wälzraum zu erleichtern, sind die Trennwand oder die Trennwände mehrteilig ausgebildet. Hierbei bilden mehrere Teile nach dem Zusammenbau eine komplette Trennwand, durch die die störenden Querluftströmungen im Wälzraum vermieden werden.

Darüber hinaus ist es vorteilhaft, wenn wenigstens zwei Trennwandteile einer Trennwand relativ zueinander bewegbar sind.

Des Weiteren ist es von Vorteil, wenn wenigstens eine Trennwand als Luftströmungsbarriere wenigstens eine Ausnehmung aufweist.

Eine bevorzugte Weiterbildung ist ferner dadurch erreicht, dass wenigstens eine Trennwand wenigstens teilweise sichelförmig oder scheibenförmig ausgebildet ist.

In einer alternativen Ausführungsform ist die Luftströmungsbarriere mittels wenigstens eines Barrierenkörpers ausgebildet. Dabei wird der Barrierenkörper als Volumenkörper in den Wälzraum eingebracht und angeordnet, um den Wälzraum wenigstens teilweise auszufüllen.

Dabei ist es selbstverständlich möglich, dass auch mehrere Barrierenkörper im Wälzraum vorgesehen sind, um unerwünschte Querluftströmungen bei der Bildung der Tabakstränge zu unterdrücken oder zu unterbrechen.

Insbesondere ist der Barrierenkörper zur Innenwandung des Wälzraumes beabstandet angeordnet, um eine Zirkulation von Luftströmungen zu ermöglichen.

Besonders vorteilhaft ist es, wenn die Strangbildungseinrichtung zur Bildung wenigstens eines Tabakstrangs und insbesondere zweier Tabakstränge ausgebildet ist.

Ferner wird die Aufgabe gelöst durch eine Strangmaschine der Tabak verarbeitenden Industrie, insbesondere Doppelstrangmaschine, die mit einer erfindungsgemäßen, voranstehend beschriebenen Strangbildungseinrichtung ausgestattet ist. Zur Vermeidung von Wiederholungen wird auf die obigen Ausführungen ausdrücklich verwiesen.

Darüber hinaus wird die Aufgabe gelöst durch die Verwendung einer Luftströmungsbarriere in einem Wälzraum einer Strangbildungseinrichtung, die Bestandteil einer Verteilvorrichtung bzw. einer Strangmaschine der Tabak verarbeitenden Industrie ist, wobei die Strangbildungseinrichung nach dem Fließbett-Verfahren betrieben wird und die Strangbildungseinrichtung eine Leitfläche aufweist, der Tabakfasern zuführbar sind, so dass sich beim Rutschen von Tabakfasern aufgrund der sich vergrößernden Steigung der Leitfläche die Geschwindigkeit des Tabaks verringert, so dass sich der Tabak verdichtet und ein Vlies ausbildet, und wobei die Strangbildungseinrichtung eine Beschleunigerdüse aufweist, so dass Tabakfasern aus dem Vlies herauslösbar sind, wobei im Anschluss an die Beschleunigerdüse eine Umlenkzone für die Tabakfasern vorgesehen ist und wobei überschüssige Blasluft im Wälzraum durch ein Sieb in einen Entspannungsraum entweicht, wobei der Wälzraum durch die Luftströmungsbarriere in Längsrichtung derart segmentiert ist, dass Querluftströmungen im Wälzraum reduziert oder vermieden werden, wobei die Luftströmungsbarriere mittels wenigstens einer Trennwand ausgebildet ist und wobei die wenigstens eine Trennwand senkrecht in Bezug auf einen in den Wälzraum geförderten Tabakfaserstrom angeordnet ist. Vorteilhafte Ausführungsformen der Luftströmungsbarriere sind voranstehend ausführlich beschrieben worden, so dass auf die obigen Ausführungen explizit verwiesen wird.

Die Erfindung wird nachstehend ohne Beschränkung des allgemeinen Erfindungsgedankens anhand von Ausführungsbeispielen unter Bezugnahme auf die Zeichnungen exemplarisch beschrieben, auf die im übrigen bezüglich der Offenbarung aller im Text nicht näher erläuterten erfindungsgemäßen Einzelheiten ausdrücklich verwiesen wird. Es zeigen:
- Fig. 1: einen schematischen Längsschnitt durch einen Ausschnitt eines Verteilers einer Doppelstrangzigarettenmaschine gemäß dem Stand der Technik;
- Fig. 2: einen schematischen Längsschnitt durch einen Verteiler einer Doppelstrangzigarettenmaschine mit einer Trenn- wand;
- Fig. 3: einen Längsschnitt durch den Wälzraum des Verteilers gemäß der in Fig. 2 eingezeichneten Schnittlinie ;
- Fig. 4: eine Variante einer Trennwand in einem Verteiler einer Doppelstrangzigarettenmaschine;
- Fig. 5: eine weitere Variante einer Trennwand in einem Verteiler einer Doppelstrangzigarettenmaschine und
- Fig. 6: einen Längsschnitt durch einen Wälzraum mit einem Volumenkörper.

In den folgenden Figuren sind gleiche oder gleichartige Elemente oder Teile mit denselben Bezugsziffern bezeichnet, so dass von einer erneuten Vorstellung jeweils abgesehen wird.

Fig. 1 zeigt einen schematischen Längsschnitt durch einen Ausschnitt eines Verteilers einer schematisch bezeichneten Doppelstrangzigarettenmaschine P, die eine Strangbildungseinrichtung S aufweist, mittels der Tabakstränge gebildet werden.

Der Aufbau und die Wirkungsweise des in Fig. 1 dargestellten Verteilers bzw. Teil eines Verteilers V für eine Doppelstrangzigarettenmaschine P sind wie folgt:
Es wird Tabak üblicherweise von einem Aufwärtsförderer, der nicht in Fig. 1 dargestellt ist, in einen Stauschacht 216 gefördert, in dem sich somit ein Tabakvorrat 217 ansammelt. Der Tabakvorrat 217 In dem Stauschacht 216 wird von Lichtschranken, die nicht dargestellt sind, überwacht. Hiermit wird der Entnahmeförderer im Sinne einer Konstanthaltung des Tabakniveaus in dem Stauschacht 216 gesteuert. Am Auslass 219 des Stauschachtes 216 wird der Tabak mittels einer Entnahmevorrichtung entnommen.

Die Entnahmevorrichtung besteht aus einer Entnahmewalze 221 und einer Schlägerwalze 222 mit gegenüber der Entnahmewalze 221 stark erhöhter Drehzahl. Die Entnahmewalze 221 ist mit Stacheln 223, die vergleichsweise schnell rotierende Schlägerwalze 222 mit Stiften 224 versehen. Der von der Schlägerwalze 222 aus den Stacheln 223 der Entnahmewalze 221 herausgeschlagene Schauer 226 aus Tabakfasern gelangt in Richtung des Pfeils 227 in einen sich trichterförmig verengenden Zuführfallschacht in Form eines Kanals 228, in welchem eine Blasluftdüse 307, die mit einem Luftkasten 308 verbunden ist, angeordnet ist.

Die Blasluftdüse 307 bläst Luft zwischen die Wandung 316 des Schachtes 228 und den Tabakschauer 226, dergestalt, dass der Tabak in dem Tabakschauer 226 verdichtet wird. Eine Verdichtung findet in einer weiteren nicht dargestellten Ausführungsform auch ohne die Blasluftdüse 307 statt. Ferner wird Luft an den Wandungen 315 und 316 über die Nebenluftschlitze 301 und 302 eingesaugt, was auch zu einer Verdichtung des Tabakschauers führt. Leitflächen 310 unterdrücken Querkomponenten der Luftströmung, wodurch eine gleichmäßigere Tabakverteilung erzielt wird.

Der Tabakschauer besteht aus vorgesichteten Tabakfasern. Zur Sichtung, die vor Zuführung des Tabaks zum Tabakvorrat 217 durchgeführt wird, wird üblicherweise ein Sichtluftstrom verwendet, der quer zur Förderrichtung, beispielsweise eines Tabakschauers, bläst. Hierbei werden die leichten Tabakfasern, bestehend aus langen Tabakfasern und kurzen leichten Tabakfasern, von den schweren Tabakfasern (Rippen) getrennt und quer abgefördert. Es kann dann eine weitere Sichtung stattfinden, um leichte Tabakfasern aus den ausgesichteten schwereren Tabakfasern zurück zu gewinnen.

Die in dem Schacht 228 befindlichen Tabakfasern werden einer Leitfläche 251 zugeführt. Die Tabakfasern kommen entweder in Kontakt mit der Leitfläche 251 oder rutschen auf einer Art Luftkissen bestehend aus der Luft, die beispielsweise durch die Blasluftdüse 307 in die Einrichtung geführt wird und/oder die aus den Nebenluftschlitzen in die Einrichtung gelangt.

Beim Rutschen des Tabakstroms auf der Leitfläche 251 verringert sich aufgrund der sich vergrößernden Steigung der Leitfläche 251 die Geschwindigkeit des Tabaks. Zunächst hat die Leitfläche 251 in dem Schacht eine relativ große negative Steigung, die dann in eine im Wesentlichen waagerechte Steigung übergeht, um dann wieder anzusteigen. Aufgrund der sich verringernden Geschwindigkeit und aufgrund der Verdichtung des Tabaks bildet sich ein Vlies 305 auf der Leitfläche 251 aus. Dieser wird aufgrund der sich verringernden Geschwindigkeit in der Vlieshöhe größer. Die Höhe und/oder die Dichte des Vlieses werden mittels eines Sensors 309 gemessen. Dieser Messwert kann zur Regelung und/oder Steuerung vorgesehen sein. Die Sensoren können beispielsweise Ultraschallsensoren oder Laserabstandssensoren sein.

Im Bereich der Beschleunigerdüse 303, die Luft aus dem Luftkasten 304 erhält, wird der Tabakvlies mit einer hohen Luftgeschwindigkeit beaufschlagt, so dass die Tabakfasern vereinzelt aus dem Vlies herausgelöst werden. Hierbei findet insbesondere vorzugsweise eine eng anliegende Wandströmung Verwendung. Im Anschluss an die Beschleunigerdüse 303 wird in einer Umlenkzone 253 der Tabakstrom 252 in zwei Tabakströme bzw. Tabakfüllströme 256 und 257 aufgeteilt, die auf Leitflächen 261 und 262 in Richtung jeweils eines Strangförderers 263 und 264 befördert werden.

Die jeweiligen Tabakströme werden mittels Blasluftdüsen 258, die Blasluft aus einem Luftkasten 259 vorzugsweise eng anliegend an die Leitflächen 261 und 262 führen, beschleunigt den Saugstrangförderern 263 und 264 zugeführt. Zwischen den Leitflächen 261 und 262 ist vorzugsweise eine Trennwand 254 vorgesehen.

Die beiden aufwärts strebenden Tabakfüllströme 256 und 257 gelangen zu den zwei parallel nebeneinander angeordneten Saugstrangförderern 263 und 264, die jeweils aus einem im Grunde eines Tabakkanals entlang eines Lochbodens laufenden luftdurchlässigen Förderband bestehen, dessen Rückseite unter der Saugwirkung einer Unterdruckkammer steht. Die überschüssige Blasluft im Wälzraum 306 entweicht durch ein Sieb 271 in einen Entspannungsraum 272 und wird beispielsweise durch ein Gebläse abgeführt.

Nach der ersten Vereinzelung der Tabakfasern durch Auskämmen des Tabaks aus dem Tabakvorrat 216 in den Tabakschauer und anschließendem Bilden des Tabakvlieses wird der Tabak ein zweites Mal mittels einer Beschleunigerdüse 303, die vorzugsweise in Form eines Schlitzes ausgebildet ist, vereinzelt. Der Tabak, der auf der Leitfläche gleitet, wird von der Düse auseinandergezupft. Der Tabak rutscht bzw. gleitet hierbei vorzugsweise direkt auf der Leitfläche 251.

Vorzugsweise wird die optimale Gleitgeschwindigkeit und damit auch die Dichte des Tabaks vor der Düse durch den Unterdruck in den durch die gekrümmte Leitfläche 251 und dem Sieb 271 eingeschlossenen Wälzraum 306 eingestellt. Ein höherer Unterdruck bedeutet eine höhere Luftgeschwindigkeit im Fallschacht und damit eine geringere Dichte vor der ersten Düse. Hierdurch wird die Vereinzelung geringer, wodurch der sich am Strangförderer 263 und 264 bildende Tabakstrom ungleichförmiger wird. Bei einem zu dicken Vlies wird allerdings die Vereinzelung auch wieder geringer, so dass ein Optimum einstellbar ist. Hierzu wird über den Sensor 309 die Aufschütthöhe oder Belegungsdichte des Tabaks in der Nähe der Düse 303 und/oder der sich im Wälzraum oder im angeschlossenen Entspannungsraum ausbildende Luftdruck mittels eines (hier nicht dargestellten) Drucksensors ermittelt, um so vorzugsweise den Unterdruck entsprechend anzupassen. Die Signale der Sensoren werden einer Steuerung zugeführt, die in Abhängigkeit hiervon die aus dem Entspannungsraum 272 abgeführte Luftmenge über eine stellbare Drossel und/oder die Drehzahl eines Lüfters steuert.

Die Funktionsweise der vorliegenden Einrichtung ist wie folgt:
Tabak wird wie oben beschrieben aus dem Stauschacht entnommen und zu einem Schauer geformt. Durch Injektionswirkung der Beschleunigerdüse 303 bzw. 307 wird durch die Nebenluftschlitze 301 und 302 Luft angesaugt, welche den Schauer 226 in dem Schacht 228 umschließt und zu einem Vlies 305 verdichtet. Dabei werden störende Querkomponenten der Strömung durch Leitflächen 310 unterdrückt. Das Vlies 305 gleitet mit relativ geringer Geschwindigkeit in den Einflussbereich der Beschleunigerdüse 303. Aus einem unter Druck stehenden Luftkasten 304 strömt die Luft durch die Düse 303 entlang der Leitfläche 251 auf die Umlenkzone 253 zu. Dabei werden jeweils die vordersten Tabakfasern des Vlieses 305 erfasst und aus dem Vlies herausgezogen und beschleunigt. Der so entstehende Strom 252 aus vereinzelten Tabakfasern wird in zwei Tabakfüllströme 256 und 257 aufgeteilt und den Strangförderern 263 und 264 zugeführt.

Ferner wird die überschüssige Blasluft der Düsen durch das Sieb 271 in den Entspannungsraum 272 abgeführt, von wo sie durch den Lüfter oder eine andere Absaugung entfernt wird. Der durch die Absaugung im Wälzraum 306 entstehende Unterdruck wird durch einen Sensor gemessen und durch eine Regelung der Absaugung konstant gehalten. Um eine optimale Abstimmung der durch die Nebenluftschlitze eintretenden Luftmenge auf die von der Vorrichtung geförderte Tabakmenge zu erreichen, kann der Sollwert dieser Regelung in Abhängigkeit von der Maschinendrehzahl nachgeführt werden.

Die Höhe des Tabakvlieses 305 wird durch einen Sensor 309 ständig überwacht. Wenn der Messwert außerhalb eines Toleranzbereiches liegt, können die Luftverhältnisse bzw. Druckverhältnisse über eine Änderung des Sollwertes für die Unterdruckregelung angepasst werden.

Eine zusätzliche Blasluftdüse 307 mit zugehörigem Luftkasten 308 kann vorzugsweise zugeschaltet werden, um die Gleitgeschwindigkeit des Vlieses zu erhöhen, wenn in bestimmten Betriebszuständen die Gefahr eines Verstopfens des Schachtes 228 besteht. Dieses kann insbesondere beim Anfahren oder beim Herunterfahren der Maschine gegeben sein.

Bei der in Fig. 1 gezeigten Einrichtung ist die Geschwindigkeit des Tabakvlieses kurz vor der Beschleunigungsdüse 303 in einem Bereich von ca. 1 m/s. Die Dichte des Tabakvlieses 305 beträgt an dieser Stelle ca. 100 g/l. Die Dicke bzw. Höhe des Tabakvlieses 305 beträgt dort vorzugsweise zwischen 1 und 10 mm und insbesondere vorzugsweise zwischen 1 und 5 mm.

In den Fig. 2 bis 6 sind erfindungsgemäße Ausführungsformen für eine Luftströmungsbarriere bzw. eine Barriereneinrichtung zur Unterbrechung oder Unterdrückung von Querluftströmen dargestellt.

Im Ausführungsbeispiel in Fig. 2 ist im Wälzraum 306 eine Trennwand 401 eingezeichnet, die den Wälzraum 306 in Längsrichtung in wenigstens zwei Segmente einteilt. Die Form der Trennwand 401 ist an die innenwandung des Wälzraums 306 angepasst. Die Trennwand 401 selbst ist mehrteilig und besteht aus einem Oberteil 402 und einem Unterteil 403. Das Unterteil 403 ist auf der rechten Seite des Wälzraums 306 mittels eines Bolzens oder dergleichen verschwenkbar gegen das Oberteil 402 angelenkt, so dass das Unterteil 403 gegen das Oberteil 402 relativ zueinander bewegbar ist.

In Fig. 3 ist ein Längsschnitt durch den Wälzraum 306 gemäß der in Fig. 2 eingezeichneten gestrichelten Linie III-III dargestellt. In Längsrichtung des Wälzraums 306 sind mehrere Trennwände 401 in regelmäßigen Abständen voneinander angeordnet, so dass der Wälzraum 306 durch die erfindungsgemäßen Trennwände 401 aufgeteilt bzw. segmentiert wird.

Durch die Einbringung der Trennwände 401 in den Wälzraum wird querströmende Luft im Wälzraum 306 vermieden bzw. unterdrückt, so dass an den Saugstrangförderern (vgl. Fig. 1, Bezugszeichen 263, 264) zwei gleichmäßige Tabakstränge gebildet werden.

Ferner ist in Fig. 3 dargestellt, dass das Oberteil 402 U-förmig ausgebildet ist, wodurch das Unterteil 403 in die Schenkel der umgedrehten U-Form einbringbar ist. Dadurch kann das Unterteil 403 gegen das Oberteil 402 leicht verschwenkt werden.

In Fig. 2 ist ferner durch die gestrichelte Form der Trennwand 401 im linken Bereich angedeutet, dass die Trennwand 401 bzw. das Oberteil 402 und das Unterteil 403 in ihrer Form an den Wälzraum 306 entsprechend den Anforderungen und der Geometrie des Wälzraums 306 angepasst werden können.

In Fig. 4 ist eine weitere Ausführungsform einer Trennwand 401 dargestellt, wobei das Oberteil 402 und das Unterteil 403 eine sichelförmige Form aufweisen. Das Oberteil 402 und das Unterteil 403 bilden dadurch eine Trennwand 401, die eine Ausnehmung 404 aufweist.

Eine weitere Variante einer Trennwand 401 ist in Fig. 5 dargestellt, wobei die Trennwand 401 nach Art einer Scheibe mittig im Wälzraum 306 angeordnet ist. Im Rahmen der Erfindung ist es möglich, dass mehrere Trennwände 401 unterschiedlicher Ausführungsform im Wälzraum 306 in vorbestimmten Abständen zueinander in Längsrichtung des Wälzraumes 306 angeordnet werden, um Querluftströmungen zu unterdrücken.

Fig 5. zeigt eine Ausführungsform einer nicht erfindungsgemäßen Luftströmungsbarriere. Als Alternative zur Anordnung von Trennwänden 401 als Luftströmungsbarrieren im Wälzraum 306 ist es möglich, im Wälzraum 306 einen Volumenkörper 501 einzubringen und anzuordnen, so dass in entsprechender Weise wie bei der Anordnung einer oder mehrerer Trennwände 401 im Wälzraum 306 Querluftströmungen im Wälzraum 306 vermieden werden.

Der Volumenkörper 501 ist entsprechend den Anforderungen, um Querluftströmungen in der Strangbildungseinrichtung S zu vermeiden, an die Geometrie des Wälzraums 306 angepasst. Ferner ist es möglich, auch mehrere Volumenkörper 501 im Wälzraum anzuordnen, um das Luftströmungsverhalten durch Unterdrückung von Querluftstömen in positiver Weise zu beeinflussen.

### Bezugszeichenliste

- 216: Stauschacht
- 217: Tabakvorrat
- 219: Auslass
- 221: Entnahmewalze
- 222: Schlägerwalze
- 223: Stacheln
- 224: Stifte
- 226: Schauer
- 227: Pfeil
- 228: Schacht
- 251: Leitfläche
- 252: Strom
- 253: Umlenkzone
- 254: Trennwand
- 256: Tabakfüllstrom
- 257: Tabakfüllstrom
- 258: Blasdüse
- 259: Luftkasten
- 261: Leitfläche
- 262: Leitfläche
- 263: Strangförderer
- 264: Strangförderer
- 271: Sieb
- 272: Entspannungsraum
- 301: Nebenluftschlitz
- 302: Nebenluftschlitz
- 303: Beschleunigerdüse
- 304: Luftkasten
- 305: Vlies
- 306: Wälzraum
- 307: Blasluftdüse
- 308: Luftkasten
- 309: Sensor
- 310: Leitfläche
- 315: Wandung
- 316: Wandung
- 401: Trennwand
- 402: Oberteil
- 403: Unterteil
- 404: Ausnehmung
- 501: Volumenkörper
- P: Doppelstrangzigarettenmaschine
- S: Strangbildungseinrichtung
- V: Verteiler

## Patentansprüche

1. Strangbildungseinrichtung (S) einer Strangmaschine (P) der Tabak verarbeitenden Industrie mit einem Wälzraum (306), wobei die Strangbildungseinrichtung (S) nach dem Fließbett-Verfahren betrieben wird und die Strangbildungseinrichtung (S) eine Leitfläche (251) aufweist, der Tabakfasern zuführbar sind, so dass sich beim Rutschen von Tabakfasern aufgrund der sich vergrößernden Steigung der Leitfläche (251) die Geschwindigkeit des Tabaks verringert, so dass sich der Tabak verdichtet und ein Vlies (305) ausbildet, und wobei die Strangbildungseinrichtung (S) eine Beschleunigerdüse (303) aufweist, so dass Tabakfasern aus dem Vlies (305) herauslösbar sind, wobei im Anschluss an die Beschleunigerdüse (303) eine Umlenkzone (253) für die Tabakfasern vorgesehen ist und wobei überschüssige Blasluft im Wälzraum (306) durch ein Sieb (271) in einen Entspannungsraum (272) entweicht, **dadurch gekennzeichnet, dass** im Wälzraum (306) eine Luftströmungsbarriere (401, 501) vorgesehen ist, so dass der Wälzraum (306) in Längsrichtung derart segmentiert ist, dass Querluftströmungen im Wälzraum (306) reduziert oder vermieden werden, wobei die Luftströmungsbarriere (401) mittels wenigstens einer Trennwand (401) ausgebildet ist und wobei die wenigstens eine Trennwand (401) senkrecht in Bezug auf einen in den Wälzraum (306) geförderten Tabakfaserstrom (305) angeordnet ist.

2. Strangbildungseinrichtung (S) nach Anspruch 1, **dadurch gekennzeichnet, dass** mehrere Trennwände (401) in Längsrichtung des Wälzraums (306) nebeneinander angeordnet sind.

3. Strangbildungseinrichtung (S) nach Anspruch 2, **dadurch gekennzeichnet, dass** die Trennwände (401) quer, insbesondere senkrecht, in Bezug auf einen in den Wälzraum (306) geförderten Tabakfaserstrom (305) angeordnet sind.

4. Strangbildungseinrichtung (S) nach einem der Ansprüche 1 bis 3, **dadurch gekennzeichnet, dass** die Trennwand (401) oder die Trennwände (401) mehrteilig ausgebildet sind.

5. Strangbildungseinrichtung (S) nach einem der Ansprüche 1 bis 4, **dadurch gekennzeichnet, dass** wenigstens zwei Trennwandteile (402, 403) einer Trennwand (401) relativ zueinander bewegbar sind.

6. Strangbüdungseinrichtung (S) nach einem oder mehreren der Ansprüche 1 bis 5, **dadurch gekennzeichnet, dass** wenigstens eine Trennwand (401) wenigstens eine Ausnehmung (404) aufweist.

7. Strangbildungseinrichtung (S) nach einem oder mehreren der Ansprüche 1 bis 6, **dadurch gekennzeichnet, dass** wenigstens eine Trennwand (401) wenigstens teilweise sichelförmig ausgebildet ist.

8. Strangbildungseinrichtung (S) nach einem oder mehreren der Ansprüche 2 bis 6, **dadurch gekennzeichnet, dass** wenigstens eine Trennwand (401) scheibenförmig ausgebildet ist.

9. Strangbildungseinrichtung (S) nach einem oder mehreren der Ansprüche 1 bis 8, **dadurch gekennzeichnet, dass** die Strangbildungseinrichtung (S) zur Bildung wenigstens eines Tabakstrangs und insbesondere zweier Tabakstränge ausgebildet ist.

10. Strangmaschine (P) der Tabak verarbeitenden industrie, insbesondere Doppelstrangmaschine (P), mit einer Strangbildungseinrichtung (S) nach einem oder mehreren der Ansprüche 1 bis 9.

11. Verwendung einer Luftströmungsbarriere (401, 501) in einem Wälzraum (306) einer Strangbildungseinrichtung (S) einer Strangmaschine (P) der Tabak verarbeitenden Industrie, wobei die Strangbildungseinrichtung (S) nach dem Fließbett-Verfahren betrieben wird und die Strangbildungseinrichtung (S) eine Leitfläche (251) aufweist, der Tabakfasern zuführbar sind, so dass sich beim Rutschen von Tabakfasern aufgrund der sich vergrößernden Steigung der Leitfläche (251) die Geschwindigkeit des Tabaks verringert, so dass sich der Tabak verdichtet und ein Vlies (305) ausbildet, und wobei die Strangbildungseinrichtung (S) eine Beschleunigerdüse (303) aufweist, so dass Tabakfasern aus dem Vlies (305) herauslösbar sind, wobei im Anschluss an die Beschleunigerdüse (303) eine Umlenkzone (253) für die Tabakfasern vorgesehen ist und wobei überschüssige Blasluft im Wälzraum (306) durch ein Sieb (271) in einen Entspannungsraum (272) entweicht, wobei der Wälzraum (306) durch die Luftströmungsbarriere in Längsrichtung derart segmentiert ist, dass Querluftströmungen im Wälzraum (306) reduziert oder vermieden werden, wobei die Luftströmungsbarriere (401) mittels wenigstens einer Trennwand (401) ausgebildet ist und wobei die wenigstens eine Trennwand (401) senkrecht in Bezug auf einen in den Wälzraum (306) geförderten Tabakfaserstrom (305) angeordnet ist.

12. Verwendung nach Anspruch 11, **dadurch gekennzeichnet, dass** mehrere Trennwände (401) in Längsrichtung des Wälzraums (306) nebeneinander angeordnet sind.

13. Verwendung nach Anspruch 12, **dadurch gekennzeichnet, dass** die Trennwände (401) quer, insbesondere senkrecht, in Bezug auf einen in den Wälzraum (306) geförderten Tabakfaserstrom (305) angeordnet sind.

14. Verwendung nach einem der Ansprüche 11 bis 13, **dadurch gekennzeichnet, dass** die Trennwand (401) oder die Trennwände (401) mehrteilig sind.

15. Verwendung nach einem oder mehreren der Ansprüche 11 bis 14, **dadurch gekennzeichnet, dass** wenigstens zwei Trennwandteile (402, 403) einer Trennwand relativ (401) zueinander bewegbar sind.

16. Verwendung nach einem oder mehreren der Ansprüche 11 bis 15, **dadurch gekennzeichnet, dass** wenigstens eine Trennwand (401) wenigstens eine Ausnehmung aufweist.

17. Verwendung nach einem oder mehreren der Ansprüche 11 bis 16, **dadurch gekennzeichnet, dass** wenigstens eine Trennwand (401) wenigstens teilweise sichelförmig ausgebildet ist.

18. Verwendung nach einem oder mehreren der Ansprüche 11 bis 17, **dadurch gekennzeichnet, dass** wenigstens eine Trennwand (401) scheibenförmig ausgebildet ist.

19. Verwendung nach einem oder mehreren der Ansprüche 11 bis 18, **dadurch gekennzeichnet, dass** die Strangbildungseinrichtung (S) zur Bildung wenigstens eines Tabakstrangs und insbesondere zweier Tabakstränge ausgebildet ist.

## Claims

1. Strand-forming device (S) of a strand machine (P) in the tobacco-processing industry with a rolling chamber (306), wherein the strand-forming device (S) is operated in accordance with the fluidised bed method and the strand-forming device (S) has a guide area (251) to which tobacco fibres can be fed, so that in the event of tobacco fibres slipping due to the increasing slope of the guide area (251), the speed of the tobacco is reduced, so that the tobacco compresses and forms a mat (305), and wherein the strand-forming device (S) has an accelerator nozzle (303) so that tobacco fibres can be loosened from the mat (305), wherein connected to the accelerator nozzle (303) a diverter zone (253) is provided for the tobacco fibres and wherein excess blowing air in the rolling chamber (306) escapes through a sieve (271) into a release chamber (272), **characterised in that** an air flow barrier (401, 501) is provided in the rolling chamber (306) so that the rolling chamber (306) is segmented in the longitudinal direction such that transverse air flows in the rolling chamber (306) are reduced or avoided, wherein the air flow barrier (401) is formed by at least one partition wall (401) and wherein at least one partition wall (401) is arranged vertically with regard to a tobacco fibre flow (305) conveyed into the rolling chamber (306).

2. Strand-forming device (S) according to claim 1, **characterised in that** several partition walls (401) are arranged next to one another in the longitudinal direction of the rolling chamber (306).

3. Strand-forming device (S) according to claim 2, **characterised in that** the partition walls (401) are arranged transversely, in particular vertically, with regard to a tobacco fibre flow (305) conveyed into the rolling chamber (306).

4. Strand-forming device (S) according to one of claims 1 to 3, **characterised in that** the partition wall (401) or partition walls (401) are designed as multi-part.

5. Strand-forming device (S) according to one of claims 1 to 4, **characterised in that** at least two partition wall parts (402, 403) of a partition wall (401) can be moved relative to one another.

6. Strand-forming device (S) according to one or more of claims 1 to 5, **characterised in that** at least one partition wall (401) has at least one recess (404).

7. Strand-forming device (S) according to one or more of claims 1 to 6, **characterised in that** at least one partition wall (401) is designed at least partially crescent-shaped.

8. Strand-forming device (S) according to one or more of claims 2 to 6, **characterised in that** at least one partition wall (401) is designed disk-shaped.

9. Strand-forming device (S) according to one or more of claims 1 to 8, **characterised in that** the strand-forming device (S) is designed to form at least one tobacco strand and in particular two tobacco strands.

10. Strand machine (P) in the tobacco-processing industry, in particular double strand machine (P), with a strand-forming device (S) according to one or more of claims 1 to 9.

11. Use of an air flow barrier (401, 501) in a rolling chamber (306) of a strand-forming device (S) of a strand machine (P) in the tobacco-processing industry, wherein the strand-forming device (S) is operated in accordance with the fluidised bed method and the strand-forming device (S) has a guide area (251) to which tobacco fibres can be fed, so that in the event of tobacco fibres slipping due to the increasing slope of the guide area (251), the speed of the tobacco is reduced so that the tobacco compresses and forms a mat (305), and wherein the strand-forming device (S) has an accelerator nozzle (303) so that tobacco fibres can be loosened from the mat (305), wherein connected to the accelerator nozzle (303) a diverter zone (253) is provided for the tobacco fibres and wherein excess blowing air in the rolling chamber (306) escapes through a sieve (271) into a release chamber (272), wherein the rolling chamber (306) is segmented in the longitudinal direction by the air flow barrier such that transverse air flows in the rolling chamber (306) are reduced or avoided, wherein the air flow barrier (401) is formed by at least one partition wall (401) and wherein at least one partition wall (401) is arranged vertically with regard to a tobacco fibre flow (305) conveyed into the rolling chamber (306).

12. Use according to claim 11, **characterised in that** several partition walls (401) are arranged next to one another in the longitudinal direction of the rolling chamber (306).

13. Use according to claim 12, **characterised in that** the partition walls (401) are arranged transversely, in particular vertically, with regard to a tobacco fibre flow (305) conveyed into the rolling chamber (306).

14. Use according to one of claims 11 to 13, **characterised in that** the partition wall (401) or partition walls (401) are multi-part.

15. Use according to one or more of claims 11 to 14, **characterised in that** at least two partition wall parts (402, 403) of a partition wall (401) can be moved relative to one another.

16. Use according to one or more of claims 11 to 15, **characterised in that** at least one partition wall (401) has at least one recess.

17. Use according to one or more of claims 11 to 16, **characterised in that** at least one partition wall (401) is designed at least partially crescent-shaped.

18. Use according to one or more of claims 11 to 17, **characterised in that** at least one partition wall (401) is designed disk-shaped.

19. Use according to one or more of claims 11 to 18, **characterised in that** the strand-forming device (S) is designed to form at least one tobacco strand and in particular two tobacco strands.

## Revendications

1. Dispositif de formation de boudin (S) appartenant à une machine à boudiner (P) de l'industrie de transformation du tabac, comprenant une chambre à tambour (306), le dispositif de formation de boudin (S) travaillant selon le procédé du lit fluidisé, et le dispositif de formation de boudin (S) présentant une surface de guidage (251) vers laquelle des fibres de tabac peut être acheminées, de sorte que, lors du glissement des fibres de tabac, la vitesse du tabac décroît en raison de l'accroissement de la pente de la surface de guidage (251), de sorte que le tabac se densifie et forme un voile (305), et le dispositif de formation de boudin (S) présentant une buse accélératrice (303), de sorte que des fibres de tabac peuvent être détachées du voile (305), une zone de déviation (253) pour les fibres de tabac étant prévue à la suite de la buse accélératrice (303), et l'air de soufflage excédentaire présent dans la chambre à tambour (306) s'échappant dans une chambre de détente (272) en traversant un filtre (271), **caractérisé en ce que**, dans la chambre à tambour (306) est prévue une barrière stoppant les flux d'air (401, 501), de sorte que la chambre à tambour (308) est segmentée dans le sens longitudinal, de sorte que les flux d'air transversaux sont réduits ou supprimés dans la chambre à tambour (306), la barrière stoppant les flux d'air (401) étant formée par au moins une cloison (401) et ladite au moins une cloison (401) étant disposée perpendiculairement à un flux de fibres de tabac (305) transporté dans la chambre à tambour (306).

2. Dispositif de formation de boudin (S) selon la revendication 1, **caractérisé en ce que** plusieurs cloisons (401) sont disposées l'une à côté de l'autre dans le sens longitudinal de la chambre à tambour (306).

3. Dispositif de formation de boudin (S) selon la revendication 2, **caractérisé en ce que** les cloisons (401) sont disposées transversalement, en particulier perpendiculairement, à un flux de fibres de tabac (305) transporté dans la chambre à tambour (308).

4. Dispositif de formation de boudin (S) selon l'une des revendications 1 à 3, **caractérisé en ce que** la cloison (401) ou les cloisons (401) est ou sont formées en plusieurs parties.

5. Dispositif de formation de boudin (S) selon l'une des revendications 1 à 4, **caractérisé en ce qu'**au moins deux parties de cloison (402, 403) d'une cloison (401) sont mobiles l'une par rapport à l'autre.

6. Dispositif de formation de boudin (S) selon une ou plusieurs des revendications 1 à 5, **caractérisé en ce qu'**au moins une cloison (401) présente au moins un évidement (404).

7. Dispositif de formation de boudin (S) selon une ou plusieurs des revendications 1 à 6, **caractérisé en ce qu'**au moins une cloison (401) est formée au moins partiellement en forme de croissant.

8. Dispositif de formation de boudin (S) selon une ou plusieurs des revendications 2 à 6, **caractérisé en ce qu'**au moins une cloison (401) est formée en forme de disque.

9. Dispositif de formation de boudin (S) selon une ou plusieurs des revendications 1 à 8, **caractérisé en ce que** le dispositif de formation de boudin (S) est conçu pour la formation d'au moins un boudin de tabac et, en particulier de deux boudins de tabac.

10. Machine à boudiner (P) de l'industrie de transformation du tabac, en particulier, machine à double boudin (P) comportant un dispositif de formation de boudin (S) selon une ou plusieurs des revendications 1 à 9.

11. Utilisation d'une barrière stoppant les flux d'air (401, 501) dans une chambre à tambour (306) d'un dispositif de formation de boudin (S) d'une machine à boudiner (P) de l'industrie de transformation du tabac, le dispositif de formation de boudin (S) travaillant selon le procédé du lit fluidisé, et le dispositif de formation de boudin (S) présentant une surface de guidage (251) vers laquelle des fibres de tabac peuvent être acheminées de sorte que, lors du glissement des fibres de tabac, la vitesse du tabac décroît en raison de l'accroissement de la pente de la surface de guidage (251), de sorte que le tabac se densifie et forme un voile (305), le dispositif de formation de boudin (S) présentant une buse accélératrice (303), de sorte que des fibres de tabac peuvent être détachées du voile (305), une zone de déviation (253) pour les fibres de tabac étant prévue à la suite de la buse accélératrice (303), et l'air de soufflage excédentaire présent dans la chambre à tambour (306) s'échappant dans une chambre de détente (272) en traversant un filtre (271), la chambre à tambour (306) étant segmentée dans le sens longitudinal par la barrière stoppant les flux d'air, de sorte que les flux d'air transversaux sont réduits ou supprimés dans la chambre à tambour (306), la barrière stoppant les flux d'air (401) étant formée par au moins une cloison (401), et ladite au moins une cloison (401) étant disposée perpendiculairement à un flux de fibres de tabac (305) transporté dans la chambre à tambour (306).

12. Utilisation selon la revendication 11, **caractérisée en ce que** plusieurs cloisons (401) sont disposées les unes à côté des autres dans le sens longitudinal de la chambre à tambour (306).

13. Utilisation selon la revendication 12, **caractérisée en ce que** les cloisons (401) sont disposées transversalement, en particulier perpendiculairement, au flux de fibres de tabac (305) transporté dans la chambre à tambour (306).

14. Utilisation selon l'une des revendications 11 à 13, **caractérisée en ce que** la cloison (401) ou les cloisons (401) est ou sont formée(s) en plusieurs parties.

15. Utilisation selon une ou plusieurs des revendications 11 à 14, **caractérisée en ce qu'**au moins deux parties de cloison (402, 403) d'une cloison (401) sont mobiles l'une par rapport à l'autre.

16. Utilisation selon une ou plusieurs des revendications 11 à 15, **caractérisée en ce qu'**au moins une cloison (401) présente au moins un évidement.

17. Utilisation selon une ou plusieurs des revendications 11 à 16, **caractérisée en ce qu'**au moins une cloison (401) est conçue au moins partiellement en forme de croissant.

18. Utilisation selon une ou plusieurs des revendications 11 à 17, **caractérisée en ce qu'**au moins une cloison (401) est conçue en forme de disque.

19. Utilisation selon une ou plusieurs des revendications 11 à 18, **caractérisée en ce que** le dispositif de formation de boudin (S) est conçu pour former au moins un boudin de tabac et, en particulier, deux boudins de tabac.
